# EUROPÄISCHE PATENTSCHRIFT

(11) **EP 2 596 231 B1**
(45) Veröffentlichungstag und Bekanntmachung des Hinweises auf die Patenterteilung: **12.11.2014**
(21) Anmeldenummer: 11724414.5
(22) Anmeldetag: 06.06.2011
(51) Int. Cl.: F02M 63/00

(54) **KRAFTSTOFFINJEKTOR MIT HYDRAULISCHER KOPPLEREINHEIT**
FUEL INJECTOR HAVING A HYDRAULIC COUPLER UNIT
INJECTEUR DE CARBURANT DOTÉ D'UN ENSEMBLE COUPLEUR HYDRAULIQUE

(30) Priorität: 19.07.2010 DE 102010031497
(43) Veröffentlichungstag der Anmeldung: 29.05.2013
(73) Patentinhaber: Robert Bosch GmbH, 70442 Stuttgart (DE)
(72) Erfinder: Rapp, Holger, 71254 Ditzingen (DE)
(86) Internationale Anmeldenummer: PCT/EP2011/059283
(87) Internationale Veröffentlichungsnummer: WO 2012/010368

(56) Entgegenhaltungen:
- WO-A1-2005/054725
- DE-A1- 10 145 620
- DE-A1-102004 005 456
- DE-A1-102005 022 137

## Beschreibung

Die Erfindung betrifft einen Kraftstoffinjektor mit einer hydraulischen Kopplereinheit nach dem Oberbegriff des Anspruchs 1.

### Stand der Technik

Aus DE 103 22 672 A1 ist ein Kraftstoffinjektor bekannt, bei welchem in einem In-jektorgehäuse unter anderem eine hydraulische Kopplereinheit angeordnet ist. Die hydraulische Kopplereinheit umfasst einen Kopplerkörper, in welchem ein Kopplerkolben und ein Ventilkolben jeweils axial verschiebbar geführt sind, wobei beide Bauteile zwischen sich einen mit Kraftstoff gefüllten Druckraum definieren, welcher ein sogenanntes Kopplerspaltvolumen bildet. Der Kopplerkolben steht dabei mit einem Aktorelement in Verbindung, dessen Betätigung eine translatorische Bewegung des Kopplerkolbens in Richtung des Druckraums entgegen einer Vorspannfeder hervorruft, die koaxial außerhalb des Kopplerkörpers angeordnet ist und zum Einen eine Rückstellbewegung des Kopplerkolbens nach erfolgter Betätigung und zum Anderen eine nötige Vorspannung der Aktoreinheit gewährleistet. Die Baulänge der hydraulischen Kopplereinheit wird im Wesentlichen durch die Summe der Längen von Ventilkolben und Kopplerkolben bestimmt, d. h. aus den Längen der im Kopplerkörper geführten Kolben. Weiterhin tritt bei Druckbeaufschlagung des Kopplerspaltes eine Aufweitung des Führungsspiels bzw. des Führungsspaltes sowohl am Kopplerkolben als auch am Ventilkolben auf.

In der DE-Patentanmeldung 102010003405.3 nicht vorveröffentlicht wurde bereits eine Kopplereinheit vorgeschlagen, bei der der Kopplerkörper, der Kopplerkolben und der Ventilkolben radial ineinander angeordnet sind, indem der Kopplerkörper hülsenförmig ausgebildet ist und an der Außenumfangsfläche der Kopplerkolben und an der Innenumfangsfläche der Ventilkolben axial beweglich geführt sind. Dadurch befinden sich die funktionalen Bauteile der Kopplereinheit axial im Wesentlichen auf gleicher Höhe, wodurch sich die Baulänge der Kopplereinheit reduzieren lässt. Nachteilig bei dieser technischen Lösung ist, dass der hülsenförmige Teil des Kopplergehäuses zwischen Kopplerkolben und Ventilkolben bei den im Kraftstoffinjektor erforderlichen Übersetzungsverhältnissen eine sehr geringe Wandstärke von unter 1 mm aufweist, wobei gleichzeitig die Anforderung besteht, den Kopplerkolben an dessen Mantelfläche und den Ventilkolben an dessen Innenbohrung mit geringem Spiel zu führen. Dies stellt erhöhte Anforderungen an die Fertigungstechnik bei der Herstellung der Kopplereinheit.

Eine gattungsgemäße Kopplereinheit ist aus der DE-A-10145620 bekannt.

Aufgabe der vorliegenden Erfindung ist es, eine Kopplereinheit zu schaffen, die einerseits die gleichen funktionalen Vorteile aufweist, aber andererseits die Ausführung der Bauteile mit größeren Wandstärken ermöglicht, um dadurch die Anforderungen an die Fertigungstechnik zur Führungen von Ventilkolben und Kopplerkolben zu reduzieren.

### Offenbarung der Erfindung

Die Aufgabe der Erfindung wird mit den kennzeichnenden Merkmalen des Anspruchs 1 gelöst. Der wesentliche Vorteil der erfindungsgemäßen Kopplereinheit besteht darin, dass keine hochgenauen Führungen an dünnwandigen Hülsen erforderlich sind, so dass an die Fertigungstechnik keine erhöhten Anforderrungen gestellt werden müssen.

Der Kern der Erfindung besteht darin, dass die radiale Anordnung von Kopplerkörper und Ventilkolben eine Art Kommutierung erfährt, indem der Ventilkolben einen hülsenförmigen Führungsabschnitt aufweist und in der Innenbohrung des hülsenförmigen Führungsabschnitts ein gehäusefest angeordneter Führungskolben des Kopplerkörpers angeordnet ist, an dem der hülsenförmige Führungsabschnitt axial geführt ist. Der hülsenförmige Ventilkolben weist somit eine ringförmigen Stirnfläche mit einem Außendurchmesser d 1 und einem Innendurchmesser d3 aus. Dadurch bleibt die Querschnittsfläche des Ventilkolbens, die dem Kopplerspaltvolumen ausgesetzt ist, unverändert.

Die reduzierte Baulänge der Kopplereinheit wird insbesondere dadurch erreicht, indem an einer äußeren Umfangsfläche des hülsenförmigen Führungsabschnitts des Ventilkolbens der Kopplerkolben mit dem Durchmesser d1 axial verschiebbar geführt ist. Bei dem in Krafstoffinjektoren üblichen Übersetzungsverhältnissen von mehr als 1, jedoch deutlich unter 2, ergibt sich durch die erfindungsgemäße Anordnung der Bauteile der Kopplereinheit eine deutlich höhere Wandstärke (d1 - d3)/2 des hülsenförmigen Ventilkolbens als dies bei einer gehäusefest angeordneten Hülse der Fall wäre. Der hülsenförmige Ventilkolben der erfindungsgemäßen Kopplereinheit weist damit die weitaus höhere, nämlich bis zur dreifachen Wandstärke auf.

Weiterbildungen der Erfindung sind durch die Maßnahmen der Unteransprüche möglich.

Die Realisierung der erfindungsgemäßen Kopplereinheit erfordert, dass entweder Kopplerkörper oder Ventilkolben aus mindestens zwei Einzelbauteilen auszubilden sind, weil bei einer jeweils einstückigen Ausführung beider Bauteile der Ventilkolben nicht über den Führungskolben des Kopplerkörpers geschoben werden kann.

Dazu weist der hülsenförmige Führungsabschnitt eine äußere Umfangsfläche auf, an der der Kopplerkolben mit einer inneren Führungsfläche axial verschiebbar geführt ist. Weiterhin weist der Kopplerkörper einen Stützabschnitt auf, welcher sich an einem gehäusefesten Bauteil abstützt, wobei der Ventilkolben mit dem hülsenförmige Führungsabschnitt auf der einen Seite des Stützabschnitts und mit einem Druckabschnitt auf der anderen Seite des Stützabschnitts ausgebildet ist.

Gemäß einer ersten Alternative ist der Kopperkörper mehrteilig ausgeführt, wobei ein Teil den Führungskolben und ein mindestens weiteres Teil den Stützabschnitt bildet. Ausgeführt wird diese Alternative beispielsweise indem der Stützabschnitt von einem Quersteg und einem Stützring ausgeführt ist, wobei der Quersteg den Ventilkolben mit einem axialen Spiel durchgreift.

Gemäß einer zweiten Alternative ist der Ventilkolben mehrteilig mit mindestens einem Oberteil und mindestens einem Unterteil ausgeführt, wobei das Oberteil vom hülsenförmigen Führungsabschnitt und das Unterteil vom Druckabschnitt gebildet ist. Zum Zusammenwirken von Oberteil und Unterteil sind zwischen Oberteil und Unterteil Kopplungszapfen ausgebildet, welche den Stützabschnitt des Kopplerkörpers durchgreifen. Dazu ist der Stützabschnitt mit einer tellerförmigen Scheibe ausgeführt, in der Durchbrüche ausgebildet sind, durch die die Kopplungszapfen greifen. Die Kopplungszapfen können am hülsenförmigen Führungsabschnitt und/oder am Druckabschnitt des Ventilkolbens angeordnet sein.

Das Kopplerspaltvolumen wird von einer inneren Stirnwand des Kopplerkolbens, einer Stirnfläche des Führungskolbens des Kopplerkörpers und einer Ringfläche des hülsenförmigen Führungsabschnitts des Ventilkolbens begrenzt. Weiterhin weisen der Kopplerkolben einen radial nach außen weisenden Bund und der Kopplerkörper einen weiteren radial nach außen weisenden Bund auf, an denen jeweils die Vorspannfeder unter Vorspannung angreift.

### Ausführungsbeispiel

Zwei Ausführungsbeispiele der Erfindung sind in der Zeichnung dargestellt und in der nachfolgenden Beschreibung näher erläutert.

Es zeigen:
- Figur 1: eine Schnittdarstellung durch eine erste Ausführungsform der erfindungsgemäßen Kopplereinheit,
- Figur 2: eine Schnittdarstellung durch eine zweite Ausführungsform der erfindungsgemäßen Kopplereinheit,
- Figur 3: eine Schnittdarstellung durch einen Kopplerkörper und einen Ventilkolben gemäß einer ersten Ausführungsform,
- Figur 4: eine Schnittdarstellung nach Linie IV - IV in Figur 3,
- Figur 5: eine Schnittdarstellung durch einen Kopplerkörper und einen Ventilkolben gemäß einer zweiten Ausführungsform,
- Figur 6: eine Seitenansicht des Kopplerkörpers in Figur 5,
- Figur 7: eine Ansicht A des Kopplerkörpers in Figur 6,
- Figur 8: eine Schnittdarstellung durch den Ventilkolben nach Linie VIII - VIII in Figur 5 und
- Figur 9: eine Schnittdarstellung durch den Ventilkolben nach Linie VIII - VIII ohne Kopplerkörper in Figur 5.

Die in Figur 1 und 2 dargestellte Kopplereinheit 10 eines Kraftstoffinjektors weist einen fest mit einem Gehäuseteil 11 des Kraftstoffinjektors verbundenen Kopplerkörper 12, einen topfförmigen Kopplerkolben 13 und einen Ventilkolben 14 auf. Die Kopplereinheit 10 weist weiterhin radial außerhalb des Kopplerkolbens 13 eine Vorspannfeder 15 auf, welche mit dem in der Zeichnungsebene unteren Ende an einem Bund 17 des Kopplerkörpers 12 und mit dem gegenüberliegenden, in der Zeichnungsebene oberen Ende an einem weiteren, am Kopplerkolben 13 ausgebildeten Bund 18 abstützt, wobei zwischen dem weiteren Bund 18 und der Vorspannfeder 15 eine Einstellscheibe 20 angeordnet ist. Die Vorspannfeder 15 drückt den Kopperkolben 13 über ein nicht dargestelltes Übertragungselement gegen eine ebenfalls nicht dargestellte Aktoreinheit. Die Vorspannfeder 15 sorgt dadurch zum Einen für eine Vorspannung des Kopplerkolbens 13 gegen die Aktoreinheit und sorgt zum Anderen mittelbar für eine für die Funktionsfähigkeit des mittels eines piezoelektrischen Aktoreinheit angesteuerten Einspritzsystems notwendigen Vorspannung der piezoelektrischen Aktoreinheit.

Der mit dem Gehäuseteil 11 verbundene Kopplerkörper 12 weist einen im Zentrum der Kopplereinheit 10 angeordneten Führungszylinder 21 mit dem Durchmesser d3 und ein Abstützteil 22 mit dem Bund 17 auf, mit dem der Kopplerkörper 12 am Gehäuseteil 11 aufliegt. Am Führungszylinder 21 des Kopplerkörpers 12 ist am Durchmesser d3 der Ventilkolben 14 mit einem hülsenförmigen Abschnitt 23 geführt, wobei der hülsenförmige Abschnitt einen Außendurchmesser d1 aufweist.

Der Ventilkolben 14 weist weiterhin einen Druckabschnitt 24 auf, welcher gegen einen Ventilbolzen 25 eines nicht näher dargestellten Ventilelements drückt, das einen Steuerraum einer Düsennadel des Kraftstofffinjektors ansteuert. Der Druckabschnitt 24 ist dabei innerhalb einer Ausnehmung 26 angeordnet, die vom Abstützteil 22 des Kopplerkörpers 12 umgeben ist. Beim Ausführungsbeispiel gemäß Figur 1 ist innerhalb der Ausnehmung 26 weiterhin eine Druckfeder 27 angeordnet, die sich am gehäusefesten Kopplerkörper 12 und mit dem gegenüberliegenden Ende an einer Ringschulter 28 abstützt, welche mit dem Druckabschnitt 24 des Ventilkolbens 14 fest verbunden ist. Durch die Druckfeder 27 wird der Ventilkolben 14 auf den Ventilbolzen 25 gedrückt.

Beim Ausführungsbeispiel in Figur 2 ist die Druckfeder 27 zwischen Kopplerkolben 13 und Ventilkolben 14 angeordnet, wobei die Ringschulter 28 zum Abstützen der Druckfeder 27 am Führungsabschnitt 23 des Ventilkolbens 14 ausgebildet ist.

Der topfförmige Kopplerkolben 13 ist mit einer zylindrischen Umfangswand 31 und einem massiven, stirnseitigen Abschluss 32 mit einer Stirnwand 33 ausgeführt, wobei die zylindrische Umfangswand 31 eine innere Führungsfläche 34 ausbildet. Der topfförmige Kopplerkolben 13 ist mit der inneren Führungsfläche 34 am Durchmesser d1 des hülsenförmigen Führungsabschnitts 23 des Ventilkolbens 14 geführt.

Zwischen der inneren Stirnwand 33, einer Stirnfläche 35 des Führungszylinders 21 und einer Ringfläche 36 des hülsenförmigen Führungsabschnitts 23 ist ein Druckraum 40 ausgebildet, der ein Kopplerspaltvolumen begrenzt. Die wirksame Übersetzungsfläche für die Kopplereinheit mit der Ringfläche 36 beträgt somit Π/4(d1² - d3²).

Die Besonderheit des Ventilkolbens 14 der vorliegenden Kopplereinheit 10 besteht darin, dass der Ventilkolben 14 mit einem Teil oberhalb des gehäusefesten Abstützteils 22 und mit einem zweiten Teil unterhalb des gehäusefesten Abstützteils 22 des Kopplerkörpers 12 liegt. Die an den zwei Seiten des Kopplerkörpers 12 wirkenden Teile des Ventikolbens 14 erfordern, dass entweder der Kopplerkörper 12 aus mindestens zwei Bauteilen oder der Ventilkolben 14 aus mindestens zwei Bauteilen zusammengesetzt wird.

Die Figuren 3 und 4 zeigen eine Ausführungsform mit einem mehrteiligen Kopplerkörper 12, wobei diese Ausführungsform beim Ausführungsbeispiel in Figur 1 eingesetzt wurde. Der Kopplerkörper 12 weist dabei einen Innenstempel 41, eine Querstrebe 42 und einen Stützring 43 auf, wobei der Innenstempel 41 den Führungszylinder 21 sowie die Querstrebe 42 und der Stützring 43 das Abstützteil 22 bilden. Der Innenstempel 41 ist dabei mit einer Querbohrung 44 zur Aufnahme der Querstrebe 42 ausgeführt. Der Ventilkolben 14 weist auf gleicher Höhe eine weitere Querbohrung 45 auf. Zur Montage von Ventilkolben 14 und Kopplerkörper 12 wird zunächst der Innenstempel 41 in die Innenbohrung des Ventilkolbens 14 eingebracht. Anschließend wird die Querstrebe 42 durch die Querbohrungen 44, 45 von Ventilkolben 14 und Innenstempel 41 geschoben und fest mit dem Innenstempel 41 verbunden. Dies kann z. B. durch Ausführung einer Presspassung zwischen Innenstempel 41 und Querstrebe 42 erfolgen, oder durch Reibschweißen, durch Verrasten oder durch Kleben. In der weiteren Querbohrung 45 im Ventilkolben 14 ist die Querstrebe 42 mit einem axialen Spiel 49 aufgenommen, so dass der Ventilkolben 14 später ungehindert eine Axialbewegung ausführen kann. Die Querstrebe 42 wird schließlich mit dem Stützring 43, beispielsweise durch Schweißen verbunden. Dadurch ist gewährleistet, dass im fertig montierten Zustand des mehrteiligen Kopplerkörpers 12 oberhalb des gehäusefesten Abstützteils 22 der hülsenförmige Abschnitt 23 des Ventilkolbens 14 und unterhalb des gehäusefesten Abstützteils 22 der Druckabschnitt 24 des Ventilkolbens 14 liegt.

Figur 5 zeigt eine Ausführungsform mit einem einteiligen Kopplerkörper 12 und einem mehrteiligen Ventilkolben 14, wobei diese Ausführungsform beim Ausführungsbeispiel in Figur 2 eingesetzt wurde. Der Kopplerkörper 12 ist dabei im Wesentlichen rotationssymmetrisch ausgeführt, wobei am Führungszylinder 21 eine tellerförmige Scheibe 51 angeformt ist, die im äußeren Bereich in einen zylindrischen Stützring 53 übergeht. Die Scheibe 51 und der Stützring 53 bilden das Abstützteil 22. Eine detaillierte Darstellung des Kopplerkörpers 12 in Figur 5 geht aus den Figuren 6 und 7 hervor. Die tellerförmige Scheibe 51 weist mehrere, im vorliegenden Ausführungsbeispiel sechs Durchbrüche 52 auf, durch die, wie später noch beschrieben wird, der Ventilkolben 14 hindurchgeführt wird. Der Ventilkolben 14 besteht aus einem Oberteil 55 und einem Unterteil 56. Das Oberteil 55 wird von dem hülsenförmigen Führungsabschnitt 23 gebildet, der am dem Kopplerspalt abgewandten Ende mit Kopplungszapfen 57 ausgeführt ist. Die Kopplungszapfen 57 durchgreifen die Durchbrüche 52, wie in Figur 8 dargestellt ist. Das Unterteil 56 des Ventilkolbens 14 weist eine geschlossene Stirnfläche 58 auf, die an einer Unterseite 59 der durch die tellerförmige Scheibe 51 ragenden Kopplungszapfen 57 des Oberteils 55 anliegt (Figur 5). Wichtig ist, dass die Ventilkraft, welche für die Wiederbefüllung des Kopplerspaltes verantwortlich ist, am Oberteil 55 des Ventilkolbens 14 angreift und das Unterteil 56 des Ventilkolbens 14 im Ruhezustand der Kopplereinheit 10 gegen den Ventilbolzen 25 des nicht dargestellten Steuerventils drückt.

Die Herstellung der Kopplungszapfen 57 des Oberteils 55 des Ventilkolbens 14 wird mittels Figur 9 erläutert. Dazu werden in die in der Zeichnungsebene untere Ringfläche des Oberteils 55 des Ventilkolbens 14 zur Erzeugung der sechs Kopplungszapfen 57 drei Nuten 61 eingebracht. Die Tiefe der Nuten 61 ist so ausgeführt, dass der Nutengrund bei montierter Kopplereinheit 10 oberhalb der tellerförmigen Scheibe 51 des Kopplerkörpers 12 positioniert ist, um das erforderliche axiale Spiel 49 zu realisieren.

Zur Ausführung eines mehrteiligen Ventilkolbens 14 ist es auch denkbar, statt an der unteren Ringfläche des Oberteils 55 des Ventilkolbens 14 alternativ oder zusätzlich an der oberen Stirnfläche 58 des Unterteils 56 des Ventilkolbens 14 die Kopplungszapfen bzw. zusätzliche Kopplungszapfen auszuführen.

In Figur 5 weist das Oberteil 55 des Ventilkolbens 14 eine Vertiefung 60 auf, in die das Unterteil 56 des Ventilkolbens 14 aufgenommen ist. Dadurch wird eine radiale Führung des Unterteils 56 am Oberteil 55 des Ventilkolbens 14 erreicht. Dabei kann ein radiales Spiel zwischen dem Außendurchmesser des Unterteils 56 und der Vertiefung 60 vorgesehen sein. Die beiden Durchmesser können aber auch so ausgeführt sein, dass sich eine Presspassung zwischen der Vertiefung 60 und dem Unterteil 56 des Ventilkolbens 14 ergibt, so dass das Oberteil 55 und das Unterteil 56 des Ventilkolbens 14 beim Zusammensetzen des zweiteiligen Ventilkolbens 14 durch Verpressen gefügt werden. Im letzteren Fall ist die Kopplereinheit jedoch nicht mehr demontierbar.

Alternativ kann die radiale Führung vom Oberteil 55 und vom Unterteil 56 des Ventilkolbens 14 zueinander auch auf andere Art erfolgen. Beispielsweise seien hier ein Bund an der oberen Stirnseite des Unterteils 56 des Ventilkolbens 14, welcher das Oberteil 55 umfasst, genannt. Weiterhin ist es denkbar, dass ein Zapfen mit einem Durchmesser on der oberen Stirnfläche des Unterteils 56 des Ventilkolbens 14 angeordnet ist, welcher etwas kleiner ist als der Durchmesse d3, wobei der Zapfen in die Innenbohrung des Oberteils 55 des Ventilkolbens 14 hineinragt.

## Patentansprüche

1. Kraftstoffinjektor mit einer hydraulischen Kopplereinheit (10), welche einen Kopplerkörper (12), einen Kopplerkolben (13) und einen Ventilkolben (14) umfasst, wobei der Kopplerkolben (13) und der Ventilkolben (14) relativ zum Kopplerkörper (12) axial verschiebbar geführt sind und zwischen sich einen in radialer Richtung durch den Kopplerkörper begrenzten Druckraum (40) als Kopplerspaltvolumen definieren, welcher mit Kraftstoff gefüllt ist, um eine axiale Bewegung des Kopplerkolbens (13) entsprechend eines Durchmesserverhältnisses von Ventilkolben (14) zu Kopplerkolben (13) in eine axiale Bewegung des Ventilkolbens (14) umzusetzen, wobei der Kopplerkolben (13) mittels einer Vorspannfeder vom Kopplerspaltvolumen nach außen weisend gegen ein Aktorelement vorgespannt ist, und wobei der Kopplerkolben (13) eine topfförmig Ausnehmung aufweist, in welcher zumindest teilweise der Kopplerkörper (12) und der Ventilkolben (14) aufgenommen sind, **dadurch gekennzeichnet, dass** der Ventilkolben (14) einen hülsenförmigen Führungsabschnitt (23) aufweist, welcher an einem vom Kopplerkörper (12) ausgebildeten und im Zentrum der Kopplereinheit (10) angeordneten Führungskolben (21) geführt ist.

2. Kraftstoffinjektor nach Anspruch 1, **dadurch gekennzeichnet, dass** der hülsenförmige Führungsabschnitt (23) eine äußere Umfangsfläche aufweist, an der der Kopplerkolben (13) mit einer inneren Führungsfläche (34) axial verschiebbar geführt ist.

3. Kraftstoffinjektor nach Anspruch 1, **dadurch gekennzeichnet, dass** der Kopplerkörper (12) weiterhin einen Stützabschnitt (22) aufweist, welcher sich an einem gehäusefesten Bauteil (11) abstützt, und dass sich der Ventilkolben (14) mit dem hülsenförmigen Führungsabschnitt (23) auf der einen Seite des Stützabschnitts (22) und mit einem Druckabschnitt (24) auf der anderen Seite des Stützabschnitts (22) erstreckt.

4. Kraftstoffinjektor nach Anspruch 3, **dadurch gekennzeichnet, dass** der Kopperkörper (12) mehrteilig ausgeführt ist, wobei ein Teil den Führungskolben (21) und ein mindestens weiteres Teil den Stützabschnitt (22) bildet.

5. Kraftstoffinjektor nach Anspruch 4, **dadurch gekennzeichnet, dass** der Stützabschnitt (22) von einem Quersteg (42) und einem Stützring (43) ausgebildet ist, wobei der Quersteg (42) den Ventilkolben (14) mit einem axialen Spiel (49) durchgreift.

6. Kraftstoffinjektor nach Anspruch 3, **dadurch gekennzeichnet, dass** der Ventilkolben (14) mehrteilig mit mindestens einem Oberteil (55) und mindestens einem Unterteil (56) ausgeführt ist, und dass das Oberteil (55) vom hülsenförmigen Führungsabschnitt (23) und das Unterteil vom einem Druckabschnitt (24) gebildet ist.

7. Kraftstoffinjektor nach Anspruch 6, **dadurch gekennzeichnet, dass** zwischen Oberteil (55) und Unterteil (56) Kopplungszapfen (57) ausgebildet sind, welche den Stützabschnitt (22) des Kopplerkörpers (12) durchgreifen.

8. Kraftstoffinjektor nach Anspruch 7, **dadurch gekennzeichnet, dass** der Stützabschnitt (22) mit einer tellerförmigen Scheibe (51) ausgeführt ist, in der Durchbrüche (52) ausgebildet sind, durch die die Kopplungszapfen (57) greifen.

9. Kraftstoffinjektor nach Anspruch 7 oder 8, **dadurch gekennzeichnet, dass** die Kopplungszapfen (57) am hülsenförmigen Führungsabschnitt (23) und/oder am Druckabschnitt (24) des Ventilkolbens (14) ausgebildet sind.

10. Kraftstoffinjektor nach Anspruch 1, **dadurch gekennzeichnet, dass** das Kopplerspaltvolumen von einer inneren Stirnwand des Kopplerkolbens (13), einer Stirnfläche des Führungskolbens (41) des Kopplerkörpers (12) und einer Ringfläche des hülsenförmigen Führungsabschnitts (23) des Ventilkolbens (14) begrenzt ist.

## Claims

1. Fuel injector having a hydraulic coupler unit (10), which comprises a coupler body (12), a coupler piston (13) and a valve piston (14), wherein the coupler piston (13) and the valve piston (14) are guided in axially displaceable fashion relative to the coupler body (12) and define between them a pressure chamber (40), as a coupler gap volume, which is delimited in a radial direction by the coupler body and which is filled with fuel and which serves the purpose of converting an axial movement of the coupler piston (13) into an axial movement of the valve piston (14) in accordance with a diameter ratio of valve piston (14) with respect to coupler piston (13), wherein the coupler piston (13) is preloaded outwardly from the coupler gap volume against an actuator element by means of a preload spring, and wherein the coupler piston (13) has a pot-shaped recess in which the coupler piston (12) and the valve piston (14) are at least partially received, **characterized in that** the valve piston (14) has a sleeve-shaped guide section (23) which is guided on a guide piston (21), said guide piston being formed by the coupler body (12) and being arranged in the centre of the coupler unit (10).

2. Fuel injector according to Claim 1, **characterized in that** the sleeve-shaped guide section (23) has an external circumferential surface on which the coupler piston (13) is guided in axially displaceable fashion by way of an internal guide surface (34).

3. Fuel injector according to Claim 1, **characterized in that** the coupler body (12) furthermore has a support section (22) which is supported on a component (11) fixed with respect to a housing, and **in that** the valve piston (14) extends on one side of the support section (22) by way of the sleeve-shaped guide section (23) and on the other side of the support section (22) by way of a thrust section (24).

4. Fuel injector according to Claim 3, **characterized in that** the coupler body (12) is of multi-part form, wherein one part forms the guide piston (21) and an at least further part forms the support section (22).

5. Fuel injector according to Claim 4, **characterized in that** the support section (22) is formed by a transverse web (42) and a support ring (43), wherein the transverse web (42) extends through the valve piston (14) with an axial clearance (49).

6. Fuel injector according to Claim 3, **characterized in that** the valve piston (14) is of multi-part form with at least one upper part (55) and at least one lower part (56), and **in that** the upper part (55) is formed by the sleeve-shaped guide section (23) and the lower part is formed by a thrust section (24).

7. Fuel injector according to Claim 6, **characterized in that**, between the upper part (55) and lower part (56), there are formed coupling pegs (57) which extend through the support section (22) of the coupler body (12).

8. Fuel injector according to Claim 7, **characterized in that** the support section (22) is formed with a plate-shaped disk (51) in which there are formed apertures (52) through which the coupling pegs (57) extend.

9. Fuel injector according to Claim 7 or 8, **characterized in that** the coupling pegs (57) are formed on the sleeve-shaped guide section (23) and/or on the thrust section (24) of the valve piston (14).

10. Fuel injector according to Claim 1, **characterized in that** the coupler gap volume is delimited by an internal face wall of the coupler piston (13), by a face surface of the guide piston (41) of the coupler body (12) and by an annular surface of the sleeve-shaped guide section (23) of the valve piston (14).

## Revendications

1. Injecteur de carburant comprenant une unité de coupleur hydraulique (10) qui comprend un corps de coupleur (12), un piston de coupleur (13) et un piston de soupape (14), le piston de coupleur (13) et le piston de soupape (14) étant guidés de manière déplaçable axialement par rapport au corps de coupleur (12) et définissant entre eux un espace de pression (40) limité dans la direction radiale par le corps de coupleur en tant que volume de fente de coupleur qui est rempli de carburant, afin de convertir un mouvement axial du piston de coupleur (13) en fonction d'un rapport de diamètre du piston de soupape (14) au piston de coupleur (13) en un mouvement axial du piston de soupape (14), le piston de coupleur (13) étant précontraint vers l'extérieur au moyen d'un ressort de précontrainte par le volume de fente de coupleur contre un élément d'actionneur et le piston de coupleur (13) présentant un évidement en forme de pot dans lequel le corps de coupleur (12) et le piston de soupape (14) sont reçus au moins en partie, **caractérisé en ce que** le piston de soupape (14) présente une portion de guidage en forme de douille (23) qui est guidée au niveau d'un piston de guidage (21) réalisé par le corps de coupleur (12) et disposé dans le centre de l'unité de coupleur (10).

2. Injecteur de carburant selon la revendication 1, **caractérisé en ce que** la portion de guidage en forme de douille (23) présente une surface périphérique extérieure au niveau de laquelle le piston de coupleur (13) est guidé de manière déplaçable axialement avec une surface de guidage interne (34).

3. Injecteur de carburant selon la revendication 1, **caractérisé en ce que** le corps de coupleur (12) présente en outre une portion de support (22) qui s'appuie contre un composant fixé au boîtier (11) et **en ce que** le piston de soupape (14) s'étend avec la portion de guidage en forme de douille (23) d'un côté de la portion de support (22) et avec une portion de pression (24) de l'autre côté de la portion de support (22).

4. Injecteur de carburant selon la revendication 3, **caractérisé en ce que** le corps de coupleur (12) est réalisé en plusieurs parties, une partie formant le piston de guidage (21) et au moins une autre partie formant la portion de support (22).

5. Injecteur de carburant selon la revendication 4, **caractérisé en ce que** la portion de support (22) est réalisée par une nervure transversale (42) et une bague de support (43), la nervure transversale (42) venant en prise à travers le piston de soupape (14) avec un jeu axial (49).

6. Injecteur de carburant selon la revendication 3, **caractérisé en ce que** le piston de soupape (14) est réalisé en plusieurs parties avec au moins une partie supérieure (55) et au moins une partie inférieure (56), et **en ce que** la partie supérieure (55) est formée par la portion de guidage en forme de douille (23) et la partie inférieure est formée par une portion de pression (24).

7. Injecteur de carburant selon la revendication 6, **caractérisé en ce qu'**entre la partie supérieure (55) et la partie inférieure (56) sont réalisés des tourillons d'accouplement (57) qui viennent en prise à travers la portion de support (22) du corps de coupleur (12).

8. Injecteur de carburant selon la revendication 7, **caractérisé en ce que** la portion de support (22) est réalisée avec un disque en forme de coupelle (51) dans lequel sont réalisés des orifices (52) à travers lesquels s'engagent les tourillons d'accouplement (57).

9. Injecteur de carburant selon la revendication 7 ou 8, **caractérisé en ce que** les tourillons d'accouplement (57) sont réalisés au niveau de la portion de guidage en forme de douille (23) et/ou au niveau de la portion de pression (24) du piston de soupape (14).

10. Injecteur de carburant selon la revendication 1, **caractérisé en ce que** le volume de fente de coupleur est limité par une paroi frontale interne du piston de coupleur (13), une surface frontale du piston de guidage (41) du corps de coupleur (12) et une surface annulaire de la portion de guidage en forme de douille (23) du piston de soupape (14).
